# EUROPÄISCHE PATENTSCHRIFT

(11) **EP 1 795 976 B1**
(45) Veröffentlichungstag und Bekanntmachung des Hinweises auf die Patenterteilung: **22.04.2009**
(21) Anmeldenummer: 06022987.9
(22) Anmeldetag: 04.11.2006
(51) Int. Cl.: G04B 1/22, G04B 15/10

(54) **Uhr**
Timepiece
Pièce d'horlogerie

(30) Priorität: 07.12.2005 DE 102005058321
(43) Veröffentlichungstag der Anmeldung: 13.06.2007
(73) Patentinhaber: Lange Uhren GmbH, 01768 Glashütte (DE)
(72) Erfinder: Girardin, Johonny Frédéric, CH-2300 Chaux-de-Fonds (CH); Forsey, Stephen Edward Methuen, CH-2400 Le Locle (CH)
(74) Vertreter: Klein, Thomas

(56) Entgegenhaltungen:
- EP-A- 1 319 997
- EP-A- 1 445 669
- CH-A- 251 173
- DE-C- 288 557
- US-A- 686 209

## Beschreibung

Die Erfindung bezieht sich auf eine Uhr, insbesondere Armbanduhr mit einer Konstantkraftvorrichtung zur Beaufschlagung eines Schwingsystems, mit einer Schalteinheit der Konstantkraftvorrichtung zum periodisch gesteuerten Spannen des Sekundärfederspeichers eines Spannmoduls der Konstantkraftvorrichtung durch ein einen Primärfederspeicher bildendes Federhaus, wobei die periodische Steuerung der Schalteinheit mittels einer Nockenscheibe erfolgt, die permanent drehbar antreibbar ist.

Durch derartige Konstantkraftvorrichtungen erfolgt keine direkte Beaufschlagung des Schwingsystems durch den Primärfederspeicher sondern ein periodisches Spannen des Sekundärfederspeichers, der dann das Schwingsystem beaufschlagt.

Damit ist das das Schwingsystem beaufschlagende Kraftniveau weitesgehend konstant, was zu einer hohen Ganggenauigkeit der Uhr führt.

Bei einer bekannten Uhr mit einer Konstantkraftvorrichtung besteht das Problem eines großen Kraftverlustes auf dem Übertragungsweg von dem Primärfederspeicher zum Sekundärfederspeicher, der auch die Nockenscheibe antreibt, so daß das an der Nockenscheibe wirkende Drehmoment relativ gering ist.

Ein Beispiel dieser Uhren ist aus US 686 209 bekannt.

Um ein ausreichendes Drehmoment zu erhalten, muß daher die Ausgangskraft des Primärfederspeichers hoch ausgelegt sein.

Aufgabe der Erfindung ist es daher eine Uhr der eingangs genannten Art zu schaffen, bei der mit geringem Aufwand ein hohes Drehmoment an der Nockenscheibe wirksam ist.

Diese Aufgabe wird erfindungsgemäß dadurch gelöst, daß von dem Sekundärfederspeicher eine Sekundenwelle drehbar antreibbar ist, die die Nockenscheibe und ein das Schwingsystem antreibendes Sekundenrad trägt.

Durch diese Ausbildung erfolgt ein weitgehend direkter Krafttransfer von dem Primärfederspeicher auf den Sekundärfederspeicher, so daß an der Nockenscheibe ein hohes Drehmoment wirksam ist. Dieses sorgt für ein zuverlässiges Schalten der Schalteinheit.

Die Schalteinheit weist vorzugsweise ein von dem Federhaus insbesondere über ein Kleinbodenrad um eine Stoppradachse drehbar antreibbares Stopprad auf, das einen oder mehrere radiale Zähne besitzt, in die eine Palette einer um eine zur Stoppradachse parallele Schwingachse schwenkbaren Schwinge eine Drehbewegung des Stopprades sperrend radial eingreifbar ist, mit einer Klaue der Schwinge, die die ein oder mehrere radial hervorstehende Nocken aufweisende Nockenscheibe umgreift und durch die Drehbewegung der Nockenscheibe periodisch schwenkbar ist, wodurch die Palette außer Eingriff von dem radialen Zahn bringbar ist.

Ein weitgehend direkter Krafttransfer von dem Federhaus zum Sekundärfederspeicher wird auf einfache und bauraumsparende Weise erreicht, wenn von dem Federhaus insbesondere über ein Kleinbodenrad ein zur Sekundenwelle koaxiales Zwischenrohr drehbar antreibbar ist, das ein Antriebsrad zum drehbaren Antrieb des Stopprades und eine mit dem Sekundärfederspeicher verbundene Halteplatte aufweist.

Treibt das Antriebsrad über ein Übersetzungsgetriebe das Stopprad drehbar an, so führt dies zu einer relativ geringen Kraftbeaufschlagung der Palette der Schwinge durch den Zahn des Stopprades, so daß sich bei der Relativbewegung zwischen Zahn und Palette nur geringe Reibkräfte ergeben, die bei der Schwenkbewegung der Schwinge durch die Nockenscheibe zu überwinden sind.

Zur Bauraumreduzierung kann das Zwischenrohr die Sekundenwelle koaxial umschließen.

Ebenfalls zu einem kompakten Aufbau führt es, wenn der Sekundärfederspeicher eine Spiralfeder ist, die koaxial die Sekundenwelle umschließt und mit ihrem radial inneren Ende an der Sekundenwelle sowie mit ihrem radial äußeren Ende an der Halteplatte befestigt ist.

Dazu kann die Halteplatte ein Spiralklötzchen tragen, an dem das radial äußere Ende der Spiralfeder befestigt ist.

Von dem Sekundenrad kann ein Ankerrad des Schwingsystems drehbar antreibbar sein.

Die Sekundenwelle trägt einen Sekundenzeiger.

Vorzugsweise ist die Schwinge mit ihrem einen Endbereich um die Schwingachse schwenkbar gelagert, weist an ihrem anderen Endbereich die Klaue auf und umschließt mit ihrem mittleren Bereich das Stopprad mit Abstand radial, wobei an dem mittleren Bereich eine oder mehrere radial zum Stopprad ragende Paletten angeordnet sind, die durch Schwenken der Schwinge radial in die Umlaufbahn des Zahns oder der Zähne des Stopprades bewegbar sind.

Zu einer Reduzierung des Kraftverlustes zur Betätigung der Schalteinheit kann die Klaue an ihren von den Nocken der Nockenscheibe beaufschlagten Flächen einen reibungsreduzierenden Belag besitzen.

Zu einem flachen Aufbau führt es, wenn Schwinge, Stopprad und Nockenscheibe sich in einer Ebene erstreckend angeordnet sind.

Dabei schneidet vorzugsweise die Stoppradachse eine Gerade zwischen der Sekundenwellenachse und der Schwingachse.

Ein großer Schwenkweg der Paletten wird erreicht, wenn der Abstand zwischen der Stoppradachse und der Schwingachse größer ist als der Abstand zwischen der Stoppradachse und der Sekundenwellenachse.

Zur Dämpfung der Drehbewegung der Stoppradachse und damit zu einer Vermeidung eines harten Anschlagen des Zahns an der Palette führt es, wenn das das Stopprad mit einer die Drehbewegung des Stopprades dämpfenden Bremsvorrichtung verbunden ist.

Dazu kann in einfacher verschleißfreier Weise von dem zum Stopprad führenden Antriebsstrang eine Luftwirbelbremse antreibbar sein, die eine drehbar antreibbare Bremsenachse besitzen kann, die radial gerichtete Bremsflügel aufweist.

Ein Ausführungsbeispiel der Erfindung ist in der Zeichnung dargestellt und wird im folgenden näher beschrieben. Es zeigen
- Figur 1: eine perspektivische Vorderansicht des eine Konstant-kraftvorrichtung aufweisenden Bereichs einer Uhr
- Figur 2: eine perspektivische Rückansicht des Bereichs nach Figur 1
- Figur 3: einen Querschnitt des Bereichs nach Figur 1.

Von einem nicht dargestellten Federhaus wird eine Kleinbodenradwelle 1 mit einer Drehspannung beaufschlagt.

Das auf der Kleinbodenradwelle 1 fest angeordnete Kleinbodenrad 2 steht mit einem Übertragungsrad 3 in Eingriff, das auf einem 10-Sekundenrohr 4 fest angeordnet ist.

Von einem ebenfalls auf dem 10-Sekundenrohr 4 fest angeordneten 10-Sekundenrad 5 wird eine Drehbewegung des 10-Sekundenrohres 4 auf einen Stoppradtrieb 6 übertragen, der fest auf einer Stoppradwelle 7 sitzt, wobei auf der Stopradwelle 7 weiterhin ein Stopprad 8 einer Schalteinheit 9 fest angeordnet ist.

An seiner radial umlaufenden Mantelfläche besitzt das Stopprad 8 einen radial hervorstehenden Zahn 10.

In derselben Ebene wie das Stopprad 8 befindet sich eine Schwinge 11, die um eine zur Drehachse der Stoppradwelle 7 parallele Schwingachse 12 schwenkbar ist.

Die Schwinge 11 ist das Stopprad 8 mit radialem Abstand umgreifend ausgebildet und besitzt sich etwa diametral gegenüberliegend zwei Paletten 13, die radial zum Stopprad 8 hin ragen.

Der Abstand der beiden Paletten 13 zueinander ist derart, daß eine der Paletten 13 in die Umlaufbahn des Zahns 10 radial hineinragt und bei Anlage des Zahns 10 an dieser Palette 13 eine Drehbewegung des Stopprades 8 blockiert, während sich die andere der Paletten 13 außerhalb der Umlaufbahn des Zahns 10 befindet.

Auf der der Schwingachse 12 gegenüberliegenden Seite des Stopprades 8 besitzt die Schwinge 11 eine gabelförmige Klaue 14. Diese Klaue 14 umgreift mit ihren Klauenarmen 15 eine Nockenscheibe 16 mit drei radial hervorstehenden Nocken 17.

Die Nockenscheibe 16 ist auf dem einen Ende einer Sekundenwelle 18 fest angeordnet, die sich koaxial durch das 10-Sekundenrohr 4 erstreckt und an ihrem anderen freien Ende einen Sekundenzeiger 19 trägt.

An dem nockenscheibenseitigen Ende des 10-Sekundenrohres 4 ist auf diesem eine Halteplatte 20 eines Spannmoduls 27 befestigt, die an ihrem radial äußeren Bereich ein axial hervorstehendes Spiralklötzchen 21 trägt, das axial zur Seite der Nockenscheibe 16 hervorsteht.

An dem axial freien Ende des Spiralklötzchens 21 ist das äußere Ende einer die Sekundenwelle 18 mit Abstand umschließenden Spiralfeder 22 befestigt, während das innere Ende der Spiralfeder 22 über ein Halteteil 23 an dem Sekundenzeiger 19 befestigt ist.

Axial zwischen dem Halteteil 23 und der Halteplatte 20 trägt die Sekundenwelle 18 ein Sekundenrad 24, durch das die Drehbewegung der Sekundenwelle 18 auf ein auf einer Ankerwelle 25 angeordnetes Ankerritzel 26 übertragen wird.

Auf der Ankerwelle 25 sitzt weiterhin ein Ankerrad 28 eines Schwingsystems 29, das als Schweizer Ankerhemmung mit Anker 30 und Unruhreif 32 sowie Unruhspiralfeder 33 aufweisender Unruh 31 ausgebildet ist.

Auf der Stoppradwelle 7 ist weiterhin ein Bremszwischenrad 34 angeordnet, das in ein Ritzel 35 einer Luftwirbelbremse 37 eingreift, welches auf einer Bremsenachse 36 sitzt.

Weiterhin sind auf der Bremsenachse 36 radial gerichtete Bremsflügel 38 angeordnet.

Die Funktion der Vorrichtung ist folgende:
Von dem nicht dargestellten Federhaus wird das 10-Sekundenrohr 4 über das Kleinbodenrad 2 mit einer Drehspannung beaufschlagt.

Normalerweise hintergreift eine der Paletten 13 den Zahn 10 des Stopprades 8 und blockiert so dieses.

Die gespannte Spiralfeder 22 treibt über die Sekundenwelle 18 das Schwingsystem 29 an und dreht die Nockenscheibe 16 mit einer Umdrehung pro Minute.

Die Nocken 17 der Nockenscheibe 16 sind dabei in Anlage an den Klauenarmen 15 der Klaue 14 der Schwinge 11 und lenken diese in eine Schwenkrichtung aus, in der die eine Palette 13 immer mehr in Außereingriffsrichtung von dem Zahn 10 bewegt wird, bis der Zahn 10 von der Palette völlig frei gegeben wird. Dies führt dazu, daß sich das 10-Sekundenrohr 4 um einen Drehwinkel von 60° dreht und dabei über die Halteplatte 20 das Spiralklötzchen 21 verschwenkt, so daß die Spiralfeder 22 nachgespannt wird.

Gleichzeitig wird durch die Drehung des 10-Sekundenrohres 4 über das 10-Sekundenrad 5 das nun von der einen Palette 13 freigegebene Stopprad 8 gedreht, bis der Zahn 10 nach 180° Drehung zur Anlage an der anderen Palette 13 gelangt, die durch das Verschwenken der Schwinge 11 in die Umlaufbahn des Zahns 10 gelangt ist. Nun befindet sich die Vorrichtung wieder in Normalstellung.

Nach zehn Sekunden ist die Schwinge 11 durch die Nocken 17 der Nokkenscheibe 16 in ihre entgegengesetzte Endposition geschwenkt und gibt mit der Palette 13 wieder den Zahn 10 frei, so daß wieder eine Nachspannung der Spiralfeder 22 wie oben beschrieben erfolgt.

### Bezugszeichenliste

- 1: Kleinbodenradwelle
- 2: Kleinbodenrad
- 3: Übertragungsrad
- 4: 10-Sekundenrohr
- 5: 10-Sekundenrad
- 6: Stoppradtrieb
- 7: Stoppradwelle
- 8: Stopprad
- 9: Schalteinheit
- 10: Zahn
- 11: Schwinge
- 12: Schwingachse
- 13: Paletten
- 14: Klaue
- 15: Klauenarme
- 16: Nockenscheibe
- 17: Nocken
- 18: Sekundenwelle
- 19: Sekundenzeiger
- 20: Halteplatte
- 21: Spiralklötzchen
- 22: Spiralfeder
- 23: Halteteil
- 24: Sekundenrad
- 25: Ankerwelle
- 26: Ankerritzel
- 27: Spannmodul
- 28: Ankerrad
- 29: Schwingsystem
- 30: Anker
- 31: Unruh
- 32: Unruhreif
- 33: Unruhspiralfeder
- 34: Bremszwischenrad
- 35: Ritzel
- 36: Bremsachse
- 37: Luftwirbelbremse
- 38: Bremsflügel

## Patentansprüche

1. Uhr, insbesondere Armbanduhr mit einer Konstantkraftvorrichtung zur Beaufschlagung eines Schwingsystems (29), mit einer Schalteinheit (9) der Konstantkraftvorrichtung zum periodisch gesteuerten Spannen des Sekundärfederspeichers eines Spannmoduls (27) der Konstantkraftvorrichtung durch ein einen Primärfederspeicher bildendes Federhaus, wobei die periodische Steuerung der Schalteinheit mittels einer Nockenscheibe (16) erfolgt, die permanent drehbar antreibbar ist, **dadurch gekennzeichnet, daß** von dem Sekundärfederspeichereine Sekundenwelle (18) drehbar antreibbar ist, die die Nockenscheibe (16) und ein das Schwingsystem (29) antreibendes Sekundenrad (24) trägt.

2. Uhr nach Anspruch 1, **dadurch gekennzeichnet, daß** die Schalteinheit (9) ein von dem Federhaus insbesondere über ein Kleinbodenrad (2) um eine Stoppradachse drehbar antreibbares Stopprad (8) aufweist, das einen oder mehrere radiale Zähne (10) besitzt, in die eine Palette (13) einer um eine zur Stoppradachse parallele Schwingachse (12) schwenkbaren Schwinge (11) eine Drehbewegung des Stopprades (8) sperrend radial eingreifbar ist, mit einer Klaue (14) der Schwinge (11), die die ein oder mehrere radial hervorstehende Nocken (17) aufweisende Nockenscheibe(16) umgreift und durch die Drehbewegung der Nockenscheibe (16) periodisch schwenkbar ist, wodurch die Palette (13) außer Eingriff von dem radialen Zahn (10) bringbar ist.

3. Uhr nach einem der vorhergehenden Ansprüche, **dadurch gekennzeichnet, daß** von dem Federhaus insbesondere über ein Kleinbodenrad (2) ein zur Sekundenwelle (18) koaxiales Zwischenrohr (4) drehbar antreibbar ist, das ein Antriebsrad zum drehbaren Antrieb des Stopprades (8) und eine mit dem Sekundärfederspeicher verbundene Halteplatte (20) aufweist.

4. Uhr nach Anspruch 3, **dadurch gekennzeichnet, daß** das Antriebsrad über ein Übersetzungsgetriebe das Stopprad (8) drehbar antreibt.

5. Uhr nach Anspruch 3, **dadurch gekennzeichnet, daß** das Zwischenrohr (4) die Sekundenwelle (18) koaxial umschließt.

6. Uhr nach einem der vorhergehenden Ansprüche, **dadurch gekennzeichnet, daß** der Sekundärfederspeicher eine Spiralfeder (22) ist, die koaxial die Sekundenwelle (18) umschließt und mit ihrem radial inneren Ende an der Sekundenwelle (18) sowie mit ihrem radial äußeren Ende an der Halteplatte (20) befestigt ist.

7. Uhr nach Anspruch 6; **dadurch gekennzeichnet, daß** die Halteplatte (20) ein Spiralklötzchen (21) trägt, an dem das radial äußere Ende der Spiralfeder (22) befestigt ist.

8. Uhr nach einem der vorhergehenden Ansprüche, **dadurch gekennzeichnet, daß** von dem Sekundenrad (24) ein Ankerrad (28) des Schwingsystems (29) drehbar antreibbar ist.

9. Uhr nach einem der vorhergehenden Ansprüche, **dadurch gekennzeichnet, daß** die Sekundenwelle (18) einen Sekundenzeiger (19) trägt.

10. Uhr nach einem der vorhergehenden Ansprüche, **dadurch gekennzeichnet, daß** die Schwinge (11) an ihrem einen Endbereich um die Schwingachse (12) schwenkbar gelagert ist, an ihrem anderen Endbereich die Klaue (14) aufweist und mit ihrem mittleren Bereich das Stopprad (8) mit Abstand radial umschließt, wobei an dem mittleren Bereich eine oder mehrere radial zum Stopprad (8) ragende Paletten (13) angeordnet sind, die durch Schwenken der Schwinge (11) radial in die Umlaufbahn des Zahns (10) oder der Zähne des Stopprades (8) bewegbar sind.

11. Uhr nach einem der vorhergehenden Ansprüche, **dadurch gekennzeichnet, daß** die Klaue (14) an ihren von den Nocken (17) der Nokkenscheibe (16) beaufschlagten Flächen einen reibungsreduzierenden Belag besitzt.

12. Uhr nach einem der vorhergehenden Ansprüche, **dadurch gekennzeichnet, daß** Schwinge (11), Stopprad (8) und Nockenscheibe (16) sich in einer Ebene erstreckend angeordnet sind.

13. Uhr nach einem der vorhergehenden Ansprüche, **dadurch gekennzeichnet, daß** die Stoppradachse eine Gerade zwischen der Sekundenwellenachse und der Schwingachse (12) schneidet.

14. Uhr nach einem der vorhergehenden Ansprüche, **dadurch gekennzeichnet, daß** der Abstand zwischen der Stoppradachse und der Schwingachse (12) größer ist als der Abstand zwischen der Stoppradachse und der Sekundenwellenachse.

15. Uhr nach einem der vorhergehenden Ansprüche, **dadurch gekennzeichnet, daß** das Stopprad (8) mit einer die Drehbewegung des Stopprades (8) dämpfenden Bremsvorrichtung verbunden ist.

16. Uhr nach Anspruch 14, **dadurch gekennzeichnet, daß** von dem zum Stopprad (8) führenden Antriebsstrang eine Luftwirbelbremse (37) antreibbar ist.

17. Uhr nach Anspruch 15, **dadurch gekennzeichnet, daß** die Luftwirbelbremse (37) eine drehbar antreibbare Bremsenachse (36) besitzt, die radial gerichtete Bremsflügel (38) aufweist.

## Claims

1. Timepiece, in particular wristwatch with a constant-force device for acting on an oscillating system (29), having a switching unit (9) belonging to the constant-force device for the periodically controlled tensioning of the secondary spring-energy store of a tensioning module (27) of the constant-force device by a spring barrel forming a primary spring-energy store, the periodic control of the switching unit taking place by means of a cam plate (16) which can be driven in a permanently rotatable manner,
**characterized in that** a seconds arbor (18) can be driven in a rotatable manner by the secondary spring-energy store, the seconds arbor bearing the cam plate (16) and a seconds wheel (24), which drives the oscillating system (29).

2. Timepiece according to Claim 1, **characterized in that** the switching unit (9) has a stopping wheel (8) which can be driven in a rotatable manner about a stopping-wheel axis by way of the spring barrel, in particular via a third wheel (2), and has one or more radial teeth (10) in which a pallet (13) of a rocker (11), which can be pivoted about an oscillating axis (12) parallel to the stopping-wheel axis, can be engaged radially so as to block a rotary movement of the stopping wheel (8), having a claw (14) belonging to the rocker (11), which engages around the cam plate (16), having one or more radially projecting lobes (17), and which can be pivoted periodically by the rotary movement of the cam plate (16) as a result of which the pallet (13) can be disengaged from the radial tooth (10).

3. Timepiece according to one of the preceding claims, **characterized in that** an intermediate tube (4) which is coaxial with the seconds arbor (18) can be driven in a rotatable manner by way of the spring barrel, in particular via a third wheel (2), the intermediate tube having a drive wheel, for driving the stopping wheel (8) in a rotatable manner, and a retaining plate (20), which is connected to the secondary spring-energy store.

4. Timepiece according to Claim 3, **characterized in that** the drive wheel drives the stopping wheel (8) in a rotatable manner via a transmission gear mechanism.

5. Timepiece according to Claim 3, **characterized in that** the intermediate tube (4) encloses the seconds arbor (18) coaxially.

6. Timepiece according to one of the preceding claims, **characterized in that** the secondary spring-energy store is a helical spring (22) which encloses the seconds arbour (18) coaxially and has its radially inner end fastened on the seconds arbor (18) and its radially outer end fastened on the retaining plate (20).

7. Timepiece according to Claim 6, **characterized in that** the retaining plate (20) bears a stud (21), on which the radially outer end of the helical spring (22) is fastened.

8. Timepiece according to one of the preceding claims, **characterized in that** an escape wheel (28) of the oscillating system (29) can be driven in a rotatable manner by the seconds wheel (24).

9. Timepiece according to one of the preceding claims, **characterized in that** the seconds arbor (18) bears a second hand (19).

10. Timepiece according to one of the preceding claims, **characterized in that** the rocker (11), at its one end region, is mounted such that it can be pivoted about the oscillating axis (12), has the claw (14) at its other end region, and encloses the stopping wheel (8) radially, at a distance therefrom by way of its central region, the central region having arranged radially on it one or more pallets (13) which project radially in relation to the stopping wheel (8) and, by virtue of the rocker (11) being pivoted, can be moved radially into the rotary path of the tooth (10) or of the teeth of the stopping wheel (8).

11. Timepiece according to one of the preceding claims, **characterized in that** the claw (14) has a friction-reducing coating on its surfaces which are subjected to the action of the lobes (17) of the cam plate (16).

12. Timepiece according to one of the preceding claims, **characterized in that** the rocker (11), stopping wheel (8) and cam plate (16) are arranged to extend in a single plane.

13. Timepiece according to one of the preceding claims, **characterized in that** the stopping-wheel axis intersects a straight line between the seconds-arbor axis and the oscillating axis (12).

14. Timepiece according to one of the preceding claims, **characterized in that** the spacing between the stopping-wheel axis and the oscillating axis (12) is greater than the spacing between the stopping-wheel axis and the seconds-arbor axis.

15. Timepiece according to one of the preceding claims, **characterized in that** the stopping wheel (8) is connected to a braking device which damps the rotary movement of the stopping wheel (8).

16. Timepiece according to Claim 14, **characterized in that** an eddy current brake (37) can be driven by the drive train leading to the stopping wheel (8).

17. Timepiece according to Claim 15, **characterized in that** the eddy current brake (37) has a brake axis (36) which can be driven in a rotatable manner and has radially directed braking vanes (38).

## Revendications

1. Pièce d'horlogerie, en particulier montre-bracelet, comprenant un dispositif de force constante pour solliciter un système d'oscillation (29), comprenant une unité de commutation (9) du dispositif de force constante pour serrer de manière commandée périodiquement l'accumulateur à ressort secondaire d'un module de serrage (27) du dispositif de force constante par un barillet formant un accumulateur à ressort primaire, la commande périodique de l'unité de commutation s'effectuant au moyen d'un plateau de came (16) qui peut être entraîné en permanence en rotation, **caractérisée en ce que** l'accumulateur à ressort secondaire peut entraîner en rotation une tige des secondes (18), qui porte le plateau de came (16) et une roue des secondes (24) entraînant le système d'oscillation (29).

2. Pièce d'horlogerie selon la revendication 1, **caractérisée en ce que** l'unité de commutation (9) présente une roue d'ancre (8) pouvant être entraînée en rotation autour d'un axe de roue d'ancre par le barillet, notamment par une roue moyenne (2), qui possède une ou plusieurs dents radiales (10) dans lesquelles une palette (13) d'une bascule (11) pouvant pivoter autour d'un axe d'oscillation (12) parallèle à l'axe de la roue d'ancre peut venir en prise radialement en bloquant un mouvement de rotation de la roue d'ancre (8), avec une griffe (14) de la bascule (11), qui vient en prise avec le plateau de came (16) présentant une ou plusieurs cames (17) saillant radialement et qui peut pivoter périodiquement sous l'effet du mouvement de rotation du plateau de came (16), de sorte que la palette (13) puisse être amenée hors d'engagement avec la dent radiale (10).

3. Pièce d'horlogerie selon l'une quelconque des revendications précédentes, **caractérisée en ce qu'**un tube intermédiaire (4) coaxial à la tige des secondes (18) peut être entraîné en rotation par le barillet, notamment par le biais d'une roue moyenne (2), le tube intermédiaire (4) présentant une roue d'entraînement pour l'entraînement en rotation de la roue d'ancre (8), ainsi qu'une plaque de maintien (20) connectée à l'accumulateur à ressort secondaire.

4. Pièce d'horlogerie selon la revendication 3, **caractérisée en ce que** la roue d'entraînement entraîne en rotation la roue d'ancre (8) par le biais d'un engrenage réducteur.

5. Pièce d'horlogerie selon la revendication 3, **caractérisée en ce que** le tube intermédiaire (4) entoure coaxialement la tige des secondes (18).

6. Pièce d'horlogerie selon l'une quelconque des revendications précédentes, **caractérisée en ce que** l'accumulateur à ressort secondaire est un ressort spiral (22) qui entoure coaxialement la tige des secondes (18) et qui est fixé avec son extrémité radialement interne à la tige des secondes (18) ainsi qu'avec son extrémité radialement externe à la plaque de maintien (20).

7. Pièce d'horlogerie selon la revendication 6, **caractérisée en ce que** la plaque de maintien (20) porte un piton spiral (21) sur lequel est fixée l'extrémité radialement extérieure du ressort spiral (22).

8. Pièce d'horlogerie selon l'une quelconque des revendications précédentes, **caractérisée en ce qu'**une roue d'ancre (28) du système d'oscillation (29) peut être entraînée en rotation par la roue des secondes (24).

9. Pièce d'horlogerie selon l'une quelconque des revendications précédentes, **caractérisée en ce que** la tige des secondes (18) porte une aiguille des secondes (19).

10. Pièce d'horlogerie selon l'une quelconque des revendications précédentes, **caractérisée en ce que** la bascule (11) est montée de manière à pouvoir pivoter autour de l'axe d'oscillation (12) au niveau d'une de ses régions d'extrémité, présente à son autre région d'extrémité la griffe (14) et entoure radialement, avec un espacement, par sa région centrale, la roue d'ancre (8), une ou plusieurs palettes (13) saillant radialement par rapport à la roue d'ancre (8) étant disposées sur la région centrale, et pouvant être déplacées par pivotement de la bascule (11) radialement dans la voie périphérique de la dent (10) ou des dents de la roue d'ancre (8).

11. Pièce d'horlogerie selon l'une quelconque des revendications précédentes, **caractérisée en ce que** la griffe (14) possède, sur ses surfaces sollicitées par les cames (17) du plateau de came (16), un revêtement réduisant les frottements.

12. Pièce d'horlogerie selon l'une quelconque des revendications précédentes, **caractérisée en ce que** la bascule (11), la roue d'ancre (8) et le plateau de came (16) sont disposés dans un plan.

13. Pièce d'horlogerie selon l'une quelconque des revendications précédentes, **caractérisée en ce que** l'axe de la roue d'ancre coupe une droite entre l'axe de la tige des secondes et l'axe d'oscillation (12).

14. Pièce d'horlogerie selon l'une quelconque des revendications précédentes, **caractérisée en ce que** la distance entre l'axe de la roue d'ancre et l'axe d'oscillation (12) est supérieure à la distance entre l'axe de la roue d'ancre et l'axe de la tige des secondes.

15. Pièce d'horlogerie selon l'une quelconque des revendications précédentes, **caractérisée en ce que** la roue d'ancre (8) est connectée à un dispositif de freinage amortissant le mouvement de rotation de la roue d'ancre (8).

16. Pièce d'horlogerie selon la revendication 14, **caractérisée en ce qu'**un frein à tourbillon à air (37) peut être entraîné par la chaîne d'entraînement conduisant à la roue d'ancre (8).

17. Pièce d'horlogerie selon la revendication 15, **caractérisée en ce que** le frein à tourbillon à air (37) possède un axe de frein (36) pouvant être entraîné en rotation, qui présente des ailettes de frein (38) orientées radialement.
